# FASCICULE DE BREVET EUROPEEN

(11) **EP 1 545 720 B1**
(45) Date de publication et mention de la délivrance du brevet: **06.02.2008**
(21) Numéro de dépôt: 03769579.8
(22) Date de dépôt: 05.09.2003
(51) Int. Cl.: A63B 57/00, A63B 47/00

(54) **Distributeur de balles de golf**
Golfballabgabevorrichtung
Golf ball dispenser

(30) Priorité: 06.09.2002 FR 0211090
(43) Date de publication de la demande: 29.06.2005
(73) Titulaire: Pommereau, Claude, 91210 Draveil (FR)
(72) Inventeur: Pommereau, Claude, 91210 Draveil (FR)
(74) Mandataire: Pontet, Bernard
(86) Numéro de dépôt international: PCT/FR2003/002655
(87) Numéro de publication internationale: WO 2004/022174

(56) Documents cités:
- US-A- 4 141 558
- US-A- 4 892 318
- US-A- 5 346 222
- US-A- 5 996 839

## Description

La présente invention se rapporte à un distributeur de balles de golf. Elle trouve une application particulièrement intéressante sur un terrain d'entraînement de golf dit "practice" sur lequel un joueur de golf s'entraîne à frapper successivement les balles de golf qui lui sont fournies.

Un distributeur de balles de golf a essentiellement pour rôle de placer, à chaque action, une balle de golf sur le tee de façon à éviter au joueur de golf de se baisser pour ramasser et placer la balle de golf à la main.

On connaît des systèmes automatiques permettant une distribution automatique de la balle de golf sur le tee. Mais ces systèmes sont complexes, immobiles et coûteux. Ces systèmes peuvent être des installations électriques ou des installations mécaniques telles que celle décrite dans le document FR 2 625 442. Ce document concerne un distributeur en forme de goulotte semi-enterrée. L'extrémité basse de la goulotte comprend un système de bielle et ressort pour alimenter un tee par une balle à chaque fois. Le tee est disposé au sous-sol lorsque alimenté par la goulotte. Une pédale d'actionnement permet de remonter le tee en surface. La goulotte est fixe.

On connaît également des dispositifs portables pour lesquels le joueur de golf manipule éventuellement un levier du distributeur pour faire glisser une balle sur le tee.

Le document EP 0 272 001 concerne un bras creux en position verticale. Les balles sont stockées dans ce bras. L'extrémité inférieure est dotée d'un système de retenue monté sur pivot et comportant deux saillies, une première saillie partiellement positionnée dans le bras pour retenir la première balle inférieure, et une seconde saillie apte à se positionner partiellement à l'intérieure du bras lorsque la première saillie pivote vers l'extérieur. Lorsque la seconde saillie se positionne dans le bras, elle empêche la seconde balle inférieure de descendre alors que la première balle est libérée par la première saillie.

Le document DE 196 27 187 décrit un bras de distribution à pivotement horizontal autour d'un axe vertical. L'extrémité inférieure du bras comprend un coude pour positionner la balle. Cette partie coudée est taillée de façon à ne pas toucher la balle lorsque posée sur le tee. Un système de rappel élastique permet de ramener le bras à une position de repos pour laquelle une balle de golf est conditionnée pour la distribution.

Un autre distributeur de balles de golf est décrit dans le document US 4 892 318.

La présente invention a pour but un nouveau distributeur de balles de golf robuste et simple à la fois. Un autre but de la présente invention est d'utiliser au maximum la gravité de façon à limiter les manipulations du joueur de golf.

On atteint au moins l'un des objectifs précités avec un distributeur de balles de golf selon la revendication 1 comprenant un réservoir supérieur pour contenir les balles de golf; une collerette pour recevoir les balles provenant du réservoir et alimenter en balles, une à une, un bras de distribution. Selon l'invention, le bras de distribution est disposé de façon sensiblement verticale en position de repos et comprend des moyens, disposés dans la partie supérieure proche de la collerette, pour pivoter autour d'un axe horizontal lors de la distribution d'une balle de golf.

Avec le dispositif selon l'invention, le pivotement est un mouvement de balancement. Le bras de distribution revient à sa position de repos par gravité. Il suffit au joueur de golf de lâcher le bras de distribution pour que ce dernier retourne à sa position de repos. Dans la plupart des systèmes existants, le retour est forcé généralement au moyen d'un ressort. Or le ressort est un élément qui peut rouiller, faillir, et nécessite un entretien et un dosage de la force de rappel.

On utilise donc la force de gravitation pour descendre les balles de golf une à une sur le tee ou sur le tapis de practice, ou directement sur un sol. Le joueur peut tirer, au moyen d'un club de golf, la partie basse du bras de distribution pour l'amener en position de distribution au-dessus de l'endroit choisi.

Plus précisément, la collerette peut comprendre un réceptacle tubulaire à travers lequel passent les balles de golf en provenance du réservoir et en direction du bras de distribution. Le réceptacle peut comprendre une partie supérieure présentant un diamètre adapté pour guider une à une les balles de golf provenant du réservoir, et une partie inférieure présentant un diamètre supérieur à celui de la partie supérieure.

Avantageusement, le bras de distribution peut être partiellement inséré dans une partie inférieure du réceptacle, l'axe de pivot du bras de distribution étant solidaire de cette partie inférieure du réceptacle. Pour permettre le pivotement du bras de distribution dans le réceptacle, l'extrémité supérieure du bras de distribution peut comprendre un chanfrein réalisé du côté susceptible d'entrer en contact avec un le réceptacle. Le chanfrein est réalisé selon un angle prédéterminé correspondant au pivotement maximum du bras de distribution par exemple.

Selon un mode de réalisation de l'invention, l'extrémité supérieure du bras de distribution comprend des moyens pour empêcher une seconde balle de pénétrer dans le bras de distribution lorsque ce bras de distribution pivote pour libérer une première balle déjà présente dans le bras de distribution. De préférence, les moyens d'empêchement consistent en un rebord de l'extrémité du bras de distribution.

Le réceptacle peut comprendre un chanfrein à son extrémité inférieure pour servir de butée au pivotement du bras de distribution. Cette butée peut être inclinée et contribuer à fixer avec précision l'angle de pivotement du bras pour lequel la balle de golf peut descendre.

Par ailleurs, le diamètre interne du bras de distribution peut être sensiblement égal au diamètre interne de la partie supérieure du réceptacle.

Selon un mode de réalisation préféré de l'invention, le distributeur comporte un taquet protubérant, disposé sur la face interne de la partie inférieure du réceptacle et coopérant avec une ouverture réalisée dans le bras de distribution, ce taquet servant à bloquer la balle introduite dans le bras de distribution, la balle suivante reposant sur la première balle. Ce taquet est conformé de façon à libérer la balle de golf présente dans le bras de distribution lorsque le bras pivote. On peut notamment prévoir un taquet présentant une pente apte à libérer la balle présente dans le bras de distribution lorsque le bras de distribution atteint un angle de pivotement prédéterminé. Cet angle peut être conforme à l'inclinaison du chanfrein réalisé sur le réceptacle.

En d'autres termes, la distribution des balles de golf, une à une, est réalisée par un diviseur binaire mécanique simple, à savoir que lorsqu'on alimente le réservoir de balles de golf situé au-dessus de la collerette, le bras de distribution étant en position verticale, les balles de golf descendent dans la collerette, puis ensuite traversent le réceptacle et l'une d'entre elles pénètre dans le bras de distribution, jusqu'au taquet où elle est arrêtée. Ensuite le joueur tirant sur le bras de distribution, jusqu'à le positionner au-dessus de l'endroit choisi (par exemple après un pivotement de 20 degrés par rapport à l'axe vertical), le taquet s'effacera pour laisser la balle de golf descendre jusqu'au point de pose prévu (tee, tapis ou sol). Comme le bras de distribution est incliné en position de distribution, le point le plus haut du bord supérieur du bras de distribution, arrêtera la balle suivante, afin qu'une seule balle puisse se trouver présente dans le bras de distribution. Au retour dans l'axe vertical du bras de distribution (par simple relâché de celui-ci), le point le plus haut s'effacera à son tour, ce qui permettra la descente d'une nouvelle balle de golf jusqu'au taquet, et ainsi de suite.

Lorsque la balle de golf est déposée sur un tee, le retour du bras de distribution n'entraînera pas la balle de golf, puisqu'une ouverture, ou découpe, est réalisée à l'extrémité inférieure du bras de distribution.

Suivant un mode particulier de réalisation, le distributeur comporte des aimants pour bloquer le bras de distribution soit dans la position de repos, soit dans la position de distribution. Ces aimants peuvent être disposés dans le réceptacle.

Avantageusement, le bras de distribution peut comprendre un ralentisseur permettant de déposer la balle de golf avec précision. Ce ralentisseur peut consister en un coude en forme de "S" réalisé proche de l'extrémité inférieure du bras de distribution.

Par ailleurs, la collerette peut comprendre un trépied pour maintenir le distributeur en position haute. De préférence, les pieds sont télescopiques. Le trépied peut comprendre deux pieds avant disposés sur un plan vertical perpendiculaire à la direction de déplacement du bras de distribution, ces deux pieds étant face à un utilisateur; et un troisième pied arrière disposé du côté opposé des deux pieds avant par rapport à la collerette. Les deux pieds avant peuvent être tels que le premier pied est sensiblement vertical, et le second pied est incliné pour assurer l'équilibre du trépied. On peut également prévoir que le troisième pied arrière comprend un crochet apte à recevoir un poids de façon à renforcer l'équilibre du trépied. Le "putter" peut faire office de ce contrepoids, le "putter" étant le seul club n'étant jamais utilisé au practice, mais étant toujours présent dans un sac de golfeur. A la place du club ou ensemble avec celui-ci on peut utiliser une bouteille d'eau pour faire contrepoids.

Selon l'invention, les trois pieds peuvent être amovibles et présenter un diamètre tel qu'ils peuvent se loger dans le bras de distribution pour le transport.

Pour faciliter le positionnement du distributeur sur le practice et déterminer aisément la distance entre le tee et le distributeur, le réceptacle peut être réglable en hauteur par rapport à la collerette. Par exemple, la hauteur de réglage peut être de 40mm, ce qui correspond généralement à la hauteur du tee. On peut donc aisément adapter le distributeur selon la taille du tee (petit pour les fers, grand pour les "drivers").

Selon un mode de réalisation de l'invention, le réservoir supérieur consiste en un barillet vertical disposé au-dessus de la collerette. L'axe de rotation de ce barillet est décalé par rapport à l'axe de l'ouverture supérieure du réceptacle de sorte que les balles stockées dans les cavités périphériques du barillet peuvent verticalement tomber dans le réceptacle.

Par ailleurs, le barillet peut être coiffé d'un disque comprenant des ouvertures périphériques en regard des cavités dudit barillet de façon à guider les balles dans ces cavités. Le disque comprend également une saillie centrale pour guider les balles vers ces ouvertures périphériques. Le distributeur comprend en outre un entonnoir amovible, évasé vers le haut, venant en prise avec le bord du disque. Les balles sont versées dans l'entonnoir qui les guide dans les cavités du barillet.

Avantageusement, l'intérieur du bras de distribution peut comporter plusieurs anneaux non-concentriques pour ralentir la chute de la balle de golf. Ces anneaux sont disposés de telle sorte que l'inter-distance entre deux anneaux consécutifs diminue lorsqu'on se rapproche de l'extrémité inférieure du bras de distribution.

D'autres avantages et caractéristiques de l'invention apparaîtront à l'examen de la description détaillée d'un mode de mise en oeuvre nullement limitatif, et des dessins annexés, sur lesquels :
- La figure 1 est une vue globale du distributeur de balles de golf selon l'invention;
- La figure 2 est une vue latérale du distributeur de balles de golf selon l'invention en position de repos;
- La figure 3 est une vue latérale du distributeur de balles de golf selon l'invention en position de distribution;
- La figure 4 est une vue détaillée de la partie centrale du distributeur en position de repos;
- La figure 5 est une vue détaillée latérale du distributeur en position de distribution;
- La figure 6 est une vue de face d'un mode de réalisation particulier du distributeur de balles de golf selon l'invention;
- La figure 7 est un mode d'application du distributeur selon l'invention dans le cas d'un terrain d'entraînement "practice" standard;
- La figure 8 est un autre mode d'application du distributeur selon l'invention dans le cas d'un terrain d'entraînement "practice" présentant une dénivellation importante;
- La figure 9 est une vue éclatée d'un dispositif selon l'invention avec un barillet comme réservoir;
- La figure 10 est une vue du distributeur avec barillet en position de distribution;
- La figure 11 est une vue du distributeur des figures 9 et 10 dans sa position de transport;
- La figure 12 est un schéma illustrant l'intérieur d'un bras de distribution, dans sa position coudée, doté de ralentisseur sous forme d'anneaux non concentriques
- La figure 13 est un schéma illustrant l'intérieur d'un bras de distribution, dans sa position droit de transport, doté de ralentisseur sous forme d'anneaux non concentriques;
- La figure 14 est une vue schématique du dessus du bras de distribution de la figure 13; et
- La figure 15 est une vue en coupe schématique illustrant une cale réversible dans la collerette.

Sur la figure 1 on distingue le distributeur 1 de balles de golf selon l'invention. Ce distributeur comprend un réservoir 2 dans lequel on introduit les balles de golf, le réservoir 2 étant placé sur une collerette 3 à laquelle est fixé un trépied composé des pieds avant 6, 7 et d'un pied arrière 5. La collerette 3 est associée à un réceptacle 4 disposé à travers la collerette 3 de sorte que le réservoir 2 est en prise directe avec l'ouverture supérieure du réceptacle 4. La partie inférieure du réceptacle 4, sous la collerette 3, est en prise de façon pivotante avec un bras de distribution 8. Ce bras permet d'amener une balle de golf 10 provenant du réservoir 2 via le réceptacle 4, sur un tee 11 disposé au sol. Le réservoir de balles de golf, placé au-dessus de la collerette, présente une contenance au moins égale à la quantité d'un seau de balles de golf. Ce réservoir est confectionné en toile plastique suffisamment souple, de façon à ce qu'elle puisse s'enrouler autour de la partie supérieure du réceptacle dépassant la collerette, et ce pour obtenir un encombrement minimum, afin de conserver un transport aisé de l'ensemble. Pour la même raison d'encombrement, les trois pieds (télescopiques pour s'adapter à toutes situations dimensionnelles) supports du distributeur de balles peuvent se loger dans le bras de distribution, par exemple trois pieds de diamètre 19 mm s'inscrivant dans un diamètre 44 mm.

En position de repos, le bras de distribution 8 est verticalement placé sous le réceptacle 4. Le réceptacle comprend des moyens pour placer une seule balle de golf dans la partie supérieure du bras de distribution 8 insérée dans le réceptacle 4.

En position de distribution, le bras de distribution 8 a pivoté d'un angle prédéterminé de façon à placer son extrémité inférieure au-dessus du tee 11, ainsi la balle de golf 10 peut être déposée sur ce tee. La pose se fait avec précision car le bras de distribution 8 comprend un ralentisseur 9 en forme de coude suffisamment accentué pour freiner la balle de golf tombant depuis l'extrémité supérieure par gravité. Sur le ralentisseur 9 est taillée une ouverture 12 se prolongeant jusqu'à l'extrémité inférieure du bras de distribution 8 de sorte que ce bras de distribution 8 n'entraîne pas la balle de golf 10 lors de son retour en position de repos.

Pour faire pivoter le bras de distribution 8, l'utilisateur, c'est-à-dire le joueur de golf, peut se servir d'un club de golf en attrapant par exemple le ralentisseur 9. Cela permet au joueur de golf de ne pas se baisser pour prendre une balle, soit dans un seau de balles de practice, soit pour bien la positionner sur un endroit précis du sol ou sur un tee. Le joueur pourra ainsi conserver son précédent "stance" (positionnement des pieds par rapport au tee) sans modifier sa dernière position.

Sur la figure 2 on voit une vue schématique latérale du distributeur de balles de golf selon l'invention. La plupart des éléments de la figure 1, sont repris ici avec les mêmes références. On retrouve notamment le pied avant 6 et le pied arrière 5. Le bras de distribution 8 est en position de repos. Le réservoir 2 renferme un ensemble de balles de golf dont une première balle 13 et une seconde balle 14. Le réceptacle 4 est en forme tubulaire de telle sorte que les balles de golf peuvent pénétrer une à une.

En position de repos, on voit que la première balle 13 guidée par le réceptacle 4, est introduite dans la partie supérieure du bras de distribution 8, cette partie supérieure étant insérée dans le réceptacle 4. La balle 13, ne glisse pas le long du bras de distribution 8 car elle est retenue par le taquet 15. Ce taquet 15 en forme triangulaire suivant la présente vue, est solidaire du réceptacle 4. Avantageusement, le bras de distribution 8 comprend face à ce taquet 15 une ouverture permettant au taquet 15 de se trouver partiellement à l'intérieur de ce bras de distribution 8. La première balle de golf 13 vient donc se poser sur un plan incliné du taquet 15 ainsi que sur un bord intérieur opposé du bras de distribution 8. La seconde balle de golf 14, guidée dans le réceptacle 4, vient se poser sur la première balle de golf 13. Lorsque l'utilisateur fait pivoter le bras de distribution 8 de sa position de repos vers la position de distribution conformément à la figure 3, pour un angle prédéterminé, le taquet 15 s'efface et laisse glisser par gravité la balle de golf 13 jusqu'au ralentisseur 9 et jusque sur le tee 11. L'extrémité supérieure du bras de distribution 8 est conformée de telle sorte que le bord 16, diamétralement opposé au taquet 15, pivote de façon à bloquer la descente par gravité de la seconde balle de golf 14. Ainsi, le bras de distribution 8 ne peut véhiculer qu'une seule balle de golf à la fois. Sur les figures 4 et 5 on voit plus en détail le mécanisme opéré au sein du réceptacle 4.

La figure 4 représente le bras de distribution 8 en position de repos, la balle de golf 13 est partiellement insérée dans la partie supérieure du bras de distribution 8. La seconde balle de golf 14 repose sur la première balle de golf 13 mais à l'extérieur du bras de distribution 8 et à l'intérieur du réceptacle 4. Le chanfrein 18 dans le réceptacle 4 va servir de butée pour spécifier le degré d'inclinaison du bras de distribution 8 dans sa position de distribution conformément à la figure 5. Le chanfrein 17 réalisé sur un bord de l'extrémité supérieure du bras de distribution 8, du côté du taquet 15, permet de réaliser le pivotement de ce bras de distribution 8 à l'intérieur de la partie inférieure du réceptacle 4.

L'aimant 19 placé à l'extrémité inférieure du réceptacle 4 permet de maintenir le bras de distribution 8 en position de repos ainsi que d'éviter tout effet de rebond lorsque ce bras de distribution 8 revient d'une position de distribution. Cet aimant 19 peut se prolonger de part et d'autre côté latéral du taquet 15 de façon à avoir une influence sur le bras de distribution 8. Le bras peut comprendre des éléments métalliques aptes à coopérer de façon magnétique avec l'aimant 19.

De la même façon, l'aimant 20 disposé du côté opposé de l'aimant 19, permet de maintenir le bras de distribution 8 en position de distribution et d'éviter un retour prématuré de ce bras.

Sur la figure 5, en position de distribution, le taquet 15 s'efface de façon à laisser glisser la balle 13 à l'intérieur du bras de distribution 8. Le bord 16 maintient la seconde balle de golf 14 à l'extérieur du bras de distribution 8. Cette seconde balle de golf 14 ne pourra pénétrer à l'intérieur du bras de distribution 8 que lorsque ce dernier aura retrouvé sa position de repos.

Sur la figure 6, on voit un mode de réalisation du distributeur de balles de golf selon l'invention. Dans ce mode, les deux pieds avant sont tels que le premier pied 21 est disposé de façon quasiment verticale, c'est-à-dire perpendiculaire à la collerette 3, et le second pied 22 est considérablement incliné vers l'extérieur par rapport au premier pied 21. Le troisième pied arrière restant toujours incliné vers l'arrière. La balle de golf 10 est placée sur le tee 11 entre le joueur de golf et le distributeur de balles de golf. Ce mode est idéal lorsque le joueur de golf s'entraîne à envoyer la balle selon un mouvement latéral du pied 22 vers le pied 21. Le joueur possède ainsi un angle d'ouverture large puisque le pied 21 ne se trouve pas dans le champ de tir. Ce mode de réalisation permet également de limiter le risque que lors d'une "socket", c'est-à-dire une balle de golf mal frappée, la balle de golf aille toucher le pied du distributeur. Ce mode de réalisation peut également être réalisé de telle sorte que le pied 22 soit vertical et le pied 21 largement incliné, en fonction du fait que le joueur est droitier ou gaucher. Pour ce faire, conformément à la figure 15, la collerette 3 (ou 33 comme on le verra plus loin) comporte une cale réversible pour positionner les deux pieds avant dans une première position où c'est le pied gauche qui est incliné et dans une seconde position où c'est le pied droit qui est incliné. La coupe de la cale 46 est un quadrilatère dont le côté gauche 47 présente un angle adapté pour caler le pied 36 incliné, et le côté droit 48 est vertical pour maintenir le pied 35 droit. Pour inverser le positionnement, c'est à dire pied 36 droit et pied 35 incliné, on fait pivoter la cale 46 de 180° de façon à avoir le côté 47 le long du pied 35. Une tige 49 solidaire de la cale 46 peut s'insérer dans des ouvertures réalisées sur la face supérieure de la collerette, ces ouvertures servant de repères de positionnement.

Sur les figures 7 et 8 on voit un joueur de golf 23 se préparant à frapper la balle de golf 10 au moyen d'un club de golf 25. Ce joueur est placé sur un tapis de "practice" 27, ce dernier étant posé sur un sol 24. Le distributeur de balles est posé devant le joueur de golf 23. Ce distributeur est positionné de telle sorte que la position de distribution du bras de distribution 8 permet de poser la balle de golf au-dessus du tee 11. Dans une disposition standard, le tapis 27 est posé sur un sol 24 plat. Dans ce cas, le distributeur 1 peut être placé sur le tapis ou sur le sol 24. Cependant, dans des configurations non-standards, c'est-à-dire lorsque le sol 24 présente une dénivellation importante 28 conformément à la figure 8, les systèmes actuels ne peuvent pas être utilisés. Le distributeur 1 selon l'invention par contre peut aisément être utilisé puisqu'il comprend des pieds télescopiques. Ces pieds télescopiques peuvent être utilisés aussi bien dans les cas extrêmes de dénivellation importante ou dans les conditions d'utilisation standard. A titre d'exemple, chaque pied peut s'allonger d'environ 200 mm pour s'adapter aux différents sols. Le réceptacle peut alors être fixe.

D'une façon générale, les deux pieds avant 5 et 6 peuvent être inclinés vers le joueur de golf ou alors rester verticaux. Lorsque ces pieds sont disposés de façon verticale, le joueur dispose de plus de place.

Bien sûr, l'invention n'est pas limitée aux exemples qui viennent d'être décrits et de nombreux aménagements peuvent être apportés à ces exemples sans sortir du cadre de l'invention. On peut notamment envisager de placer un club de golf sur un crochet réalisé sur le pied arrière 5, de façon à alourdir ce pied arrière 5 et équilibrer ainsi le distributeur si nécessaire. On peut aussi disposer une bouteille comme on peut le voir sur la figure 10.

On peut également envisager de remplacer le réservoir 2 tel que décrit dans les figures précédentes par un barillet 29 comme on le voit sur les figures 9 et 10. L'avantage en est qu'on évite d'éventuels blocages de balles susceptibles d'arriver à l'étranglement du réservoir 2.

Sur les figures 9 et 10, le barillet 29 est coiffé d'un disque solidaire 32. Un entonnoir 41 se fixe sur le disque 32 de telle sorte que lorsqu'on remplit l'entonnoir 41 de balles, ces dernières sont guidées dans les cavités 30 grâce aux ouvertures 42 et la saillie 43 du disque 32. L'extrémité inférieure du barillet peut pivoter autour d'un second disque 31 venant en prise de façon excentrée avec la collerette 33 au moyen d'un picot 34.

Pour une position donnée du barillet 29, une cavité de ce dernier est concentrique avec une ouverture réalisée dans le second disque 31 et avec l'ouverture réalisée dans la collerette 33. Les balles glissent alors directement verticalement depuis le barillet jusqu'au bras de distribution 40 via le réceptacle 39. Le réceptacle 39 est réalisé ici de façon très schématique et peut correspondre avantageusement à la mise en oeuvre des figures 4 et 5.

Pour le transport, on démonte l'ensemble entonnoir 41 et barillet 29. Ces deux éléments peuvent être solidaires l'un de l'autre ou amovibles l'un par rapport à l'autre. On imbrique ensuite le support 33,40,35,36,37 dans l'ensemble 41,29 par le dessus de ce dernier. Le barillet 29 comprend un tunnel central dans lequel s'engage le bras de distribution 40. Les pieds 35 et 36 sont calés dans deux cavités 30 du barillet. Le troisième pied 37 est plaqué contre le barillet. La figure 11 montre le distributeur des figures 9 et 10 dans sa position de transport.

Sur la figure 10, on voit un étalon 44 permettant de placer le tee 38 à une distance appropriée. Avantageusement, le tee 38 comporte une protubérance de renvoi 45 pour faire obstacle à la fuite de la balle de golf lors d'une chute sensiblement verticale de la balle depuis le bras de distribution du distributeur. Cette protubérance s'étend vers le haut depuis un côté du tee. Lorsque la balle de golf est en position de repos sur la surface de réception, la protubérance 45 et la balle sont distantes l'une de l'autre, par exemple de 2mm. Ainsi la protubérance et la balle ne sont pas en contact, le club du joueur peut alors frapper la balle sans que la protubérance ne gène et ne modifie donc pas la trajectoire de la balle.

Sur les figures 12 et 13, on voit l'intérieur du bras de distribution 40 composé d'une pluralité d'anneaux non concentriques. La figure 12 montre un bras de distribution coudé. Ce coude peut pivoter au moyen d'un joint de rotation de façon à être droit, c'est à dire aligné avec l'ensemble du bras de distribution comme sur la figure 13. La position coudée présente un angle tel que le coude est vertical et la balle peut ainsi tomber verticalement lorsque le bras est dans sa position de distribution. Cet angle peut être de 160° lorsque le bras est à 20° par rapport à la verticale dans sa position de distribution. La figure 14 est une vue de dessus illustrant la disposition des différents anneaux dans le bras. Plus on se rapproche de l'extrémité inférieure, plus les anneaux sont proches les uns aux autres. Cette disposition permet de ralentir la chute de la balle de golf. L'extrémité inférieure peut être coudée ou non. Le diamètre interne des anneaux est légèrement supérieur au diamètre des balles de golf.

## Revendications

1. Distributeur de balles de golf comprenant un réservoir supérieur pour contenir les balles de golf; une collerette pour recevoir les balles provenant du réservoir et alimenter en balles, une à une, un bras de distribution; ce bras de distribution étant disposé de façon sensiblement verticale en position de repos, **caractérisé en ce que le bras de distribution comprend** des moyens, disposés dans la partie supérieure **de ce bras en position de repos,** proche de la collerette, pour pivoter autour d'un axe horizontal lors de la distribution d'une balle de golf.

2. Distributeur selon la revendication 1, **caractérisé en ce que** la collerette comprend un réceptacle tubulaire à travers lequel passent les balles de golf en provenance du réservoir et en direction du bras de distribution.

3. Distributeur selon la revendication 2, **caractérisé en ce que** le réceptacle comprend une partie supérieure présentant un diamètre adapté pour guider une à une les balles de golf provenant du réservoir, et une partie inférieure présentant un diamètre supérieur à celui de la partie supérieure.

4. Distributeur selon la revendication 2 ou 3, **caractérisé en ce que** le bras de distribution est partiellement inséré dans une partie inférieure du réceptacle, l'axe de pivot du bras de distribution étant solidaire de cette partie inférieure du réceptacle.

5. Distributeur selon l'une quelconque des revendications 2 à 4, **caractérisé en ce que** l'extrémité supérieure du bras de distribution comprend un chanfrein pour permettre le pivotement du bras de distribution dans le réceptacle.

6. Distributeur selon la revendication 5, **caractérisé en ce que** le chanfrein est réalisé selon un angle prédéterminé correspondant au pivotement maximum du bras de distribution.

7. Distributeur selon l'une quelconque des revendications précédentes, **caractérisé en ce que** l'extrémité supérieure du bras de distribution comprend des moyens pour empêcher une seconde balle de pénétrer dans le bras de distribution lorsque ce bras de distribution pivote pour libérer une première balle déjà présente dans le bras de distribution.

8. Distributeur selon la revendication 7, **caractérisé en ce que** les moyens d'empêchement consistent en un rebord de l'extrémité du bras de distribution.

9. Distributeur selon l'une quelconque des revendications 2 à 8, **caractérisé en ce que** le réceptacle comprend un chanfrein à son extrémité inférieure servant de butée au pivotement du bras de distribution.

10. Distributeur selon l'une quelconque des revendications 2 à 9, **caractérisé en ce que** le diamètre interne du bras de distribution est sensiblement égal au diamètre interne de la partie supérieure du réceptacle.

11. Distributeur selon l'une quelconque des revendications 2 à 10, **caractérisé en ce qu'**il comporte un taquet protubérant, disposé sur la face interne de la partie inférieure du réceptacle et coopérant avec une ouverture réalisée dans le bras de distribution, ce taquet servant à bloquer la balle introduite dans le bras de distribution, la balle suivante reposant sur la première balle; et **en ce que** le taquet est conformé de façon à libérer la balle de golf présente dans le bras de distribution lorsque ledit bras pivote.

12. Distributeur selon la revendication 11, **caractérisé en ce que** le taquet présente une pente apte à libérer la balle présente dans le bras de distribution lorsque ledit bras de distribution atteint un angle de pivotement prédéterminé.

13. Distributeur selon l'une quelconque des revendications précédentes, **caractérisé en ce qu'**il comporte des aimants pour bloquer le bras de distribution soit dans la position de repos, soit dans la position de distribution.

14. Distributeur selon la revendication 13, **caractérisé en ce que** les aimants sont disposés dans le réceptacle.

15. Distributeur selon l'une quelconque des revendications précédentes, **caractérisé en ce que** le bras de distribution comprend un ralentisseur permettant de déposer la balle de golf avec précision.

16. Distributeur selon la revendication 15, **caractérisé en ce que** le ralentisseur est un coude en forme de "S" réalisé proche de l'extrémité inférieure du bras de distribution.

17. Distributeur selon l'une quelconque des revendications précédentes, **caractérisé en ce que** l'extrémité inférieure du bras de distribution présente une découpe pour éviter d'entraîner une balle de golf qui vient d'être déposée.

18. Distributeur selon l'une quelconque des revendications précédentes, **caractérisé en ce que** la collerette comprend un trépied pour maintenir le distributeur en position haute.

19. Distributeur selon la revendication 18, **caractérisé en ce que** le trépied comprend des pieds télescopiques.

20. Distributeur selon la revendication 18 ou 19, **caractérisé en ce que** le trépied comprend deux pieds avant disposés sur un plan vertical perpendiculaire à la direction de déplacement du bras de distribution, ces deux pieds étant face à un utilisateur; et un troisième pied arrière disposé du côté opposé des deux pieds avant par rapport à la collerette.

21. Distributeur selon l'une quelconque des revendications 18 à 20, **caractérisé en ce que**, les deux pieds avant sont tels que le premier pied est sensiblement vertical, et le second pied est incliné pour assurer l'équilibre du trépied.

22. Distributeur selon la revendication 21, **caractérisé en ce que** la collerette comporte une cale réversible pour positionner les deux pieds avant dans une première position où c'est le pied gauche qui est incliné et dans une seconde position où c'est le pied droit qui est incliné.

23. Distributeur selon l'une quelconque des revendications 20 à 22, **caractérisé en ce que** le troisième pied arrière comprend un crochet apte à recevoir un poids de façon à renforcer l'équilibre du trépied.

24. Distributeur selon l'une quelconque des revendications 18 à 23, **caractérisé en ce que** les trois pieds sont amovibles et présentent un diamètre tel qu'ils peuvent se loger dans le bras de distribution pour le transport.

25. Distributeur selon l'une quelconque des revendications 2 à 24, **caractérisé en ce que** le réceptacle est réglable en hauteur par rapport à la collerette.

26. Distributeur selon l'une quelconque des revendications précédentes, **caractérisé en ce que** le réservoir supérieur consiste en un barillet vertical disposé au-dessus de la collerette, l'axe de rotation de ce barillet étant décalé par rapport à l'axe de l'ouverture supérieure du réceptacle.

27. Distributeur selon la revendication 26, **caractérisé en ce que** le barillet est coiffé d'un disque comprenant des ouvertures périphériques en regard des cavités dudit barillet de façon à guider les balles dans ces cavités, et une saillie centrale pour guider les balles vers ces ouvertures périphériques; et **en ce que** ce distributeur comprend en outre un entonnoir amovible, évasé vers le haut, venant en prise avec le bord du disque.

28. Distributeur selon l'une quelconque des revendications précédentes, **caractérisé en ce que** l'intérieur du bras de distribution comporte plusieurs anneaux non-concentriques pour ralentir la chute de la balle de golf.

29. Distributeur selon la revendication 28, **caractérisé en ce que** les anneaux sont disposés de telle sorte que l'inter-distance entre deux anneaux consécutifs diminue lorsqu'on se rapproche de l'extrémité inférieure du bras de distribution.

## Claims

1. Golf ball dispenser comprising an upper container to contain golf balls and a flange to receive the balls coming from the container and supply a dispenser arm with balls one by one, such dispenser arm being arranged substantially vertically in a rest position, **characterised in that** the dispenser arm comprises means, arranged in the upper part of this arm in a rest position, close to the flange, of pivoting around a horizontal axis when a golf ball is dispensed.

2. Dispenser according to claim 1, **characterised in that** the flange comprises a tubular receptacle through which the golf balls from the container pass to reach the dispenser arm.

3. Dispenser according to claim 2, **characterised in that** the receptacle comprises an upper part with a diameter designed to guide the golf balls from the container one by one, and a lower part with a larger diameter than the upper part.

4. Dispenser according to claim 2 or 3, **characterised in that** the dispenser arm is partly inserted into a lower part of the receptacle, the pivot axis of the dispenser arm being securely attached to such lower part of the receptacle.

5. Dispenser according to any one of claims 2 to 4, **characterised in that** the upper end of the dispenser arm comprises a bevel to allow the dispenser arm to pivot in the receptacle.

6. Dispenser according to claim 5, **characterised in that** the bevel is made along a predetermined angle corresponding to the maximum pivot of the dispenser arm.

7. Dispenser according to any one of the previous claims, **characterised in that** the upper end of the dispenser arm comprises means of preventing a second ball from entering the dispenser arm when the dispenser arm pivots to release a first ball already present in the dispenser arm.

8. Dispenser according to claim 7, **characterised in that** the prevention means consist of a rim of the end of the dispenser arm.

9. Dispenser according to any one of claims 2 to 8, **characterised in that** the receptacle comprises a bevel at its lower end acting as a stop for the pivoting of the dispenser arm.

10. Dispenser according to any one of claims 2 to 9, **characterised in that** the internal diameter of the dispenser arm is substantially equal to the internal diameter of the upper part of the receptacle.

11. Dispenser according to any one of claims 2 to 10, **characterised in that** it comprises a protruding wedge, arranged on the inner surface of the lower part of the receptacle and cooperating with an opening made in the dispenser arm, such wedge acting to block the ball inserted in the dispenser arm, with the next ball resting on the first ball; and **in that** the wedge is shaped so as to release the golf ball present in the dispenser arm when the said arm pivots.

12. Dispenser according to claim 11, **characterised in that** the wedge has a slope designed to release the ball present in the dispenser arm when the said dispenser arm reaches a predetermined pivoting angle.

13. Dispenser according to any one of the previous claims **characterised in that** it comprises magnets to hold the dispenser arm either in the rest position or in the dispensing position.

14. Dispenser according to claim 13, **characterised in that** the magnets are arranged in the receptacle.

15. Dispenser according to any one of the previous claims, **characterised in that** the dispenser arm comprises a brake allowing for the golf ball to be deposited accurately.

16. Dispenser according to claim 15, **characterised in that** the brake is an "S" shaped bend made close to the lower end of the dispenser arm.

17. Dispenser according to any one of the previous claims, **characterised in that** the lower end of the dispenser arm has a cut-out to prevent it from taking with it a golf ball that has just been deposited.

18. Dispenser according to any one of the previous claims, **characterised in that** the flange comprises a tripod to hold the dispenser in an upper position.

19. Dispenser according to claim 18, **characterised in that** the tripod comprises telescopic legs.

20. Dispenser according to claim 18 or 19, **characterised in that** the tripod comprises two front legs arranged on a vertical plane perpendicular to the direction of movement of the dispenser arm, these two legs facing the user, and a third rear leg arranged on the opposite side to the two front legs relative to the flange.

21. Dispenser according to any one of claims 18 to 20, **characterised in that** the two front legs are such that the first leg is approximately vertical and the second leg is sloping to balance the tripod.

22. Dispenser according to claim 21, **characterised in that** the flange comprises a reversible block to position the two front legs in a first position in which the left leg is sloping and in a second position in which the right leg is sloping.

23. Dispenser according to any one of claims 20 to 22, **characterised in that** the third rear leg comprises a hook designed to receive a weight to increase the balance of the tripod.

24. Dispenser according to any one of claims 18 to 23, **characterised in that** the three legs are removable and have a diameter such that they can be housed inside the dispenser arm for transport.

25. Dispenser according to any one of claims 2 to 24, **characterised in that** the receptacle is height-adjustable relative to the flange.

26. Dispenser according to any one of the previous claims, **characterised in that** the upper container consists of a vertical barrel arranged above the flange, the axis of rotation of the barrel being offset relative to the axis of the upper opening of the receptacle.

27. Dispenser according to claim 26, **characterised in that** the barrel is topped with a disc comprising peripheral openings facing the cavities in the said barrel in order to guide the balls into these cavities, and a central protrusion to guide the balls towards these peripheral openings, and **in that** the dispenser also comprises a removable funnel, flared towards the top, that engages with the edge of the disc.

28. Dispenser according to any one of the previous claims, **characterised in that** the inside of the dispenser arm comprises several non-concentric rings to slow down the drop of the golf ball.

29. Dispenser according to claim 28, **characterised in that** the rings are arranged so that the distance between two consecutive rings decreases closer to the lower end of the dispenser arm.

## Patentansprüche

1. Golfballspender, umfassend einen oberen Behälter zur Aufnahme der Golfbälle, einen Flansch zur Aufnahme der vom Behälter kommenden Bälle und zur Versorgung eines Abgabearms nacheinander mit Bällen, wobei dieser Abgabearm in Ruhestellung im Wesentlichen vertikal angeordnet ist, **dadurch gekennzeichnet, dass** der Abgabearm Mittel umfasst, die im oberen Teil dieses Abgabearms in Ruhestellung nahe dem Flansch angeordnet sind, um sich bei der Abgabe eines Golfballs um eine horizontale Achse zu verschwenken.

2. Spender nach Anspruch 1, **dadurch gekennzeichnet, dass** der Flansch eine rohrförmige Aufnahme umfasst, den die vom Behälter kommenden Golfbälle in Richtung des Abgabearms passieren.

3. Spender nach Anspruch 2, **dadurch gekennzeichnet, dass** die Aufnahme einen oberen Teil, dessen Durchmesser dafür ausgelegt ist, die vom Behälter kommenden Golfbälle nacheinander zu führen, und einen unteren Teil umfasst, dessen Durchmesser größer als der des oberen Teils ist.

4. Spender nach Anspruch 2 oder 3, **dadurch gekennzeichnet, dass** der Abgabearm teilweise in einen unteren Teil der Aufnahme eingesetzt ist, wobei die Schwenkachse des Abgabearms mit diesem unteren Teil der Aufnahme fest verbunden ist.

5. Spender nach einem der Ansprüche 2 bis 4, **dadurch gekennzeichnet, dass** das obere Ende des Abgabearms eine Schrägfläche umfasst, um das verschwenken des Abgabearms in der Aufnahme zu gestatten.

6. Spender nach Anspruch 5, **dadurch gekennzeichnet, dass** die Schrägfläche in einem vorbestimmten Winkel ausgeführt ist, der der maximalen Verschwenkung des Abgabearms entspricht.

7. Spender nach einem der vorhergehenden Ansprüche, **dadurch gekennzeichnet, dass** das obere Ende des Abgabearms Mittel umfasst, um einen zweiten Ball daran zu hindern, in den Abgabearm einzutreten, wenn dieser Abgabearm sich verschwenkt, um einen ersten Ball, der bereits im Abgabearm vorhanden ist, freizugeben.

8. Spender nach Anspruch 7, **dadurch gekennzeichnet, dass** die Verhinderungsmittel aus einem Rand des Endes des Abgabearms bestehen.

9. Spender nach einem der Ansprüche 2 bis 8, **dadurch gekennzeichnet, dass** die Aufnahme an ihrem unteren Ende eine Schrägfläche umfasst, die als Anschlag für die Verschwenkung des Abgabearms dient.

10. Spender nach einem der Ansprüche 2 bis 9, **dadurch gekennzeichnet, dass** der Innendurchmesser des Abgabearms im Wesentlichen gleich dem Innendurchmesser des oberen Teils der Aufnahme ist.

11. Spender nach einem der Ansprüche 2 bis 10, **dadurch gekennzeichnet, dass** er einen vorstehenden Anschlag umfasst, der auf der Innenseite des unteren Teils der Aufnahme angeordnet ist, mit einer im Abgabearm vorgesehenen öffnung zusammenwirkt und dazu dient, den in den Abgabearm eingeführten Ball zu blockieren, wobei der folgende Ball auf dem ersten Ball aufliegt, und dass der Anschlag so ausgebildet ist, dass er den in dem Abgabearm vorhandenen Golfball freigibt, wenn dieser Arm verschwenkt wird.

12. Spender nach Anspruch 11, **dadurch gekennzeichnet, dass** der Anschlag eine Neigung besitzt, die dafür geeignet ist, den in dem Abgabearm vorhandenen Ball freizugeben, wenn der Abgabearm einen vorbestimmten Schwenkwinkel erreicht.

13. Spender nach einem der vorhergehenden Ansprüche, **dadurch gekennzeichnet, dass** er Magnete umfasst, um den Abgabearm entweder in der Ruhestellung oder in der Abgabestellung zu blockieren.

14. Spender nach Anspruch 13, **dadurch gekennzeichnet, dass** die Magnete in der Aufnahme angeordnet sind.

15. Spender nach einem der vorhergehenden Ansprüche, **dadurch gekennzeichnet, dass** der Abgabearm eine Bremse umfasst, die die Abgabe des Golfballs mit Genauigkeit gestattet.

16. Spender nach Anspruch 15, **dadurch gekennzeichnet, dass** die Bremse eine S-förmige Biegung ist, die nahe dem unteren Ende des Abgabearms vorgesehen ist.

17. Spender nach einem der vorhergehenden Ansprüche, **dadurch gekennzeichnet, dass** das untere Ende des Abgabearms einen Ausschnitt umfasst, um zu vermeiden, dass ein abgelegter Golfball mitgenommen wird.

18. Spender nach einem der vorhergehenden Ansprüche, **dadurch gekennzeichnet, dass** der Flansch ein Dreibein umfasst, um den Spender in oberer Stellung zu halten.

19. Spender nach Anspruch 18, **dadurch gekennzeichnet, dass** das Dreibein teleskopische Beine umfasst.

20. Spender nach Anspruch 18 oder 19, **dadurch gekennzeichnet, dass** das Dreibein zwei vordere Beine umfasst, die in einer zur Bewegungsrichtung des Abgabearms senkrechten vertikalen Ebene angeordnet sind und einem Benutzer zugewandt sind, sowie ein hinteres drittes Bein, das auf der bezüglich des Flansches den beiden vorderen Beinen entgegengesetzten Seite angeordnet ist.

21. Spender nach einem der Ansprüche 18 bis 20, **dadurch gekennzeichnet, dass** die beiden vorderen Beine so beschaffen sind, dass das erste Bein im Wesentlichen , vertikal ist und das zweite Bein geneigt ist, um das Gleichgewicht des Dreibeins zu gewährleisten.

22. Spender nach Anspruch 21, **dadurch gekennzeichnet, dass** der Flansch einen umkehrbaren Keil umfasst, um die beiden vorderen Beine in einer ersten Stellung, in der das linken Bein geneigt ist, und in einer zweiten Stellung, in der das rechte Bein geneigt ist, zu positionieren.

23. Spender nach einem der Ansprüche 20 bis 22, **dadurch gekennzeichnet, dass** das hintere dritte Bein einen Haken umfasst, der ein Gewicht aufnehmen kann, um das Gleichgewicht des Dreibeins zu verstärken.

24. Spender nach einem der Ansprüche 18 bis 23, **dadurch gekennzeichnet, dass** die drei Beine abnehmbar sind und einen solchen Durchmesser besitzen, dass sie für den Transport in dem Abgabearm untergebracht werden können.

25. Spender nach einem der Ansprüche 2 bis 24, **dadurch gekennzeichnet, dass** die Aufnahme bezüglich des Flansches in der Höhe verstellbar ist.

26. Spender nach einem der vorhergehenden Ansprüche, **dadurch gekennzeichnet, dass** der obere Behälter aus einer vertikalen Trommel besteht, die über dem Flansch angeordnet ist, wobei die Drehachse dieser Trommel bezüglich der Achse der oberen Öffnung der Aufnahme versetzt ist.

27. Spender nach Anspruch 26, **dadurch gekennzeichnet, dass** die Trommel von einer Scheibe bedeckt ist, die Umfangsöffnungen gegenüber Hohlräumen dieser Trommel aufweist, so dass die Bälle in diese Hohlräume geführt werden, sowie einen zentralen Vorsprung, um die Bälle zu diesen Umfangsöffnungen zu führen, und dass dieser Spender ferner einen abnehmbaren, nach oben ausgeweiteten Trichter umfasst, der mit dem Rand der Scheibe in Eingriff kommt.

28. Spender nach einem der vorhergehenden Ansprüche, **dadurch gekennzeichnet, dass** das Innere des Abgabearms mehrere nicht konzentrische Ringe umfasst, um den Fall des Golfballs zu verlangsamen.

29. Spender nach Anspruch 28, **dadurch gekennzeichnet, dass** die Ringe so angeordnet sind, dass der Abstand zwischen zwei aufeinander folgenden Ringen bei Annäherung an das untere Ende des Abgabearms abnimmt.
